# EUROPÄISCHE PATENTSCHRIFT

(11) **EP 1 604 145 B1**
(45) Veröffentlichungstag und Bekanntmachung des Hinweises auf die Patenterteilung: **21.11.2007**
(21) Anmeldenummer: 04721876.3
(22) Anmeldetag: 19.03.2004
(51) Int. Cl.: F21V 29/02

(54) **LAMPENANORDNUNG**
LAMP ASSEMBLY
SYSTEME DE LAMPE

(30) Priorität: 20.03.2003 DE 10312474
(43) Veröffentlichungstag der Anmeldung: 14.12.2005
(62) Teilanmeldung aus: 07015638.5
(73) Patentinhaber: Olympus Soft Imaging Solutions GmbH, 48149 Münster (DE)
(72) Erfinder: SCHALLER, Klaus, verstorben (DE); SEEL, Matthias, 80339 München (DE)
(74) Vertreter: Jordan, Volker Otto Wilhelm
(86) Internationale Anmeldenummer: PCT/EP2004/002901
(87) Internationale Veröffentlichungsnummer: WO 2004/083721

(56) Entgegenhaltungen:
- US-A- 4 546 420
- US-A- 4 729 078
- US-A- 5 172 975
- US-A1- 2002 109 994
- PATENT ABSTRACTS OF JAPAN Bd. 2002, Nr. 12, 12. Dezember 2002 (2002-12-12) & JP 2002 244210 A (HITACHI LTD), 30. August 2002 (2002-08-30)

## Beschreibung

Die Erfindung betrifft allgemein eine Lampenanordnung, umfassend ein Lampengehäuse und wenigstens eine im Lampengehäuse angeordnete Lampe. Bei der Lampe kann es sich beispielsweise um eine Bogenlampe oder Entladungslampe handeln. Mit dem Begriff "Lampe" wird hier das eigentliche "Leuchtmittel" bezeichnet, das in der Regel in der Form eines Glaskolbens vorliegt, in dem im Fall einer Glühlampe ein Metallfaden auf elektrischem Wege soweit erhitzt wird, dass er weißglühend wird. Im Falle der hier mehr interessierenden Bogenlampen oder Entladungslampen enthält der Glaskolben Elektroden und ein gasförmiges Medium, das zur Entladung gebracht wird. Es wird beispielsweise an Metalldampflampen (Niederdrucklampen oder Hochdrucklampen) und Edelgas-Hochdrucklampen gedacht. Im Rahmen der Erfindung sind von besonderem Interesse solche Lampen, wie sie herkömmlich schon bei lichtmikroskopischen oder fluoreszenz-mikroskopischen Anwendungen eingesetzt werden. Die betreffende Lampe (das Leuchtmittel) ist vorzugsweise auswechselbar. Ferner ist es zweckmäßig, wenn die Lampe (das Leuchtmittel) relativ zu einem Lichtaustritt des Lampengehäuses verstellbar ist.

Viele Lampentypen, so auch Lichtbogenlampen, arbeiten nur unter definierten Bedingungen optimal. Eine Bedingung ist, dass die Glaskolbentemperatur relativ hoch sein sollte (beispielsweise etwa 600 bis 800°C), und dass die ggf. zur Kühlung vorgesehene, den Glaskolben umströmende Luft keiner turbulenten Strömung unterliegt. Damit entsteht z. B. bei der Nutzung von Bogenlampen in Laborumgebung das Problem, dass die Lampe selbst auf hohem Temperaturniveau gehalten werden muss, die Außentemperatur des Gerätes jedoch den üblichen arbeitstechnischen Vorschriften zu genügen hat (Oberflächentemperatur deutlich über 100°C) bzw. sich möglicherweise in unmittelbarer Nähe befindliche Optik, Mechanik und Elektronik vergleichsweise niedriger Temperatur gehalten werden soll oder muss. Etwa für stabile Messbedingungen oder Untersuchungsbedingungen sollte überdies sich das gesamte Gerät bzw. ein gesamter Messaufbau in einem thermischen Gleichgewicht befinden, und dieses thermische Gleichgewicht sollte sich schnell einstellen. Gerade bei optischen Anwendungen, wie mikroskopischen Anwendungen oder fluoreszenzmikroskopischen Anwendungen, befindet sich häufig in enger Nähe zur Lampe bzw. Lampenanordnung eine Optik oder Optiken, die einer exakten Justage bedürfen bzw. bei denen eine einmal erfolgte Justage so weit wie möglich beibehalten werden soll.

Aus der US 4,729,078 ist eine Lampenanordnung bekannt, die ein Lampengehäuse und eine im Lampengehäuse angeordnete Lampe umfasst, mit einem Lichtaustritt, wobei das Lampengehäuse mit zwei ineinander geschachtelten Gehäuseschalen ausgeführt ist, um eine mehrstufige Wärmeisolation der Gehäuseoberfläche des Lampengehäuses gegenüber einem die Lampe enthaltenden, von den Gehäuseschalen zumindest bereichsweise umgebenen Gehäuseinneren vorzusehen.

Aus der US 5,172,975 ist eine Lampenanordnung bekannt, bei der die Lampe in einem Gehäuseinneren relativ zu einem Lichtaustritt des Lampengehäuses verstellbar ist.

Verschiedenartige Lampenanordnungen sind beispielsweise ferner aus der US 2002/0109994 A1, der US 4,546,420 und der JP 2002-244210 A bekannt.

Eine Lampenanordnung, umfassend ein Lampengehäuse und wenigstens eine im Lampengehäuse angeordnete Lampe ist aus der EP 0 768 206 A1 bzw. der die deutsche Übersetzung der EP 0 768 206 B1 darstellenden DE 696 08 938 T2 bekannt. Bei der bekannten Lampenanordnung ist eine durch den Lichtaustritt gehende und einen Soll-Leuchtbereich der Lampe schneidene optische Achse definiert oder definierbar, wobei die Lampe zwischen dem Lichtaustritt und einer in Richtung zum Lichtaustritt reflektierenden Reflektoranordnung angeordnet ist. Es handelt sich bei der bekannten Lampenanordnung um eine Fahrzeugscheinwerfer-Anordnung, wobei die Lampe fest an einem die Reflektoranordnung bildenden Reflektor positioniert ist und der gesamte Reflektor einschließlich der Lampe relativ zu einer den Lichtaustritt bildenden optischen Einheit in Richtung der optischen Achse verstellbar sowie relativ zur optischen Einheit in Höhenrichtung und wohl auch in Vertikalrichtung verschwenkbar ist. Zur Verschwenkung dienen drei mit dem Reflektor verbundene Bolzen, die mit Kugelgelenk-Enden in komplementäre sphärische Aufnahmen eines Stoßfängers eingesetzt sind. Als Lampengehäuse kann der Reflektor in Kombination mit der optischen Einheit 12 angesehen werden, sofern man den Stoßfänger als Lampengehäuse ansehen möchte.

Übliche Lampen, beispielsweise Lichtbogenlampen, senden auch in Raumrichtungen aus, in denen eigentlich kein Licht benötigt wird. So sendet beispielsweise eine Lichtbogenlampe in alle Raumrichtungen senkrecht zum Bogen gleichmäßig Photonen aus. Um den insoweit bereitgestellten Photonenfluss in einer technischen Anordnung möglichst effizient nutzen zu können, bietet es sich an, einen Teil des Photonenflusses direkt mittels geeigneter optischer Elemente, etwa Linsen, zu sammeln und an eine gewünschte Stelle zuzuführen und zusätzlich einen in andere Richtung abgestrahlten Teil des Gesamtphotonenflusses mittels einergeeigneten Spiegelanordnung, insbesondere Retroreflektoranordnung, in Richtung zum Lichtaustritt oder zur Lampe, im Falle einer Bogenlampe vorzugsweise in Richtung des Lichtbogens, zurück zu reflektieren und über die angesprochenen optischen Elemente, die die Photonen sammeln, zur Nutzung zur Verfügung zu stellen.

Bezug nehmend auf eine derartige Ausgestaltung einer Lampenanordnung wird bezogen auf eine Lampenanordnung, umfassend ein Lampengehäuse und wenigstens eine im Lampengehäuse angeordnete, vorzugsweise auswechselbare oder/und relativ zu einem Lichtaustritt des Lampengehäuses verstellbare Lampe, insbesondere Bogenlampe oder Entladungslampe, wobei eine durch den Lichtaustritt gehende und einen Soll-Leuchtbereich der Lampe schneidende optische Achse definiert oder definierbar ist und die Lampe zwischen dem Lichtaustritt und einer in Richtung zum Lichtaustritt reflektierenden Reflektoranordnung angeordnet ist, nach der Erfindung vorgeschlagen, dass die Reflektoranordnung von außerhalb dem Lampengehäuse oder wenigstens einer Gehäuseschale des Lampengehäuses auf mechanischem Wege für der Justage des rückreflektierten Photonenstroms relativ zur Lampe verstellbar ist, derart, dass die Reflektor anordnung zumindest näherungsweise in Richtung der optischen Achse verstellbar oder/und bezogen auf einen in einem Inneren des Lampengehäuses bzw. der Gehäuseschale liegenden Schwenkpunkt verschwenkbar oder/und in Seitenrichtung zur optischen Achse verschiebbar ist.

Nach der Erfindung wird eine spezielle Justagemöglichkeit für die Reflektoranordnung, beispielsweise ein Retroreflektor, von außen her bereitgestellt, die es ermöglicht, den rückreflektierten Photonenstrom geeignet einzujustieren. Ein wichtiger Gesichtspunkt in diese Zusammehang ist, dass die Justagemechanik idealerweise möglichst geringe Auswirkungen auf die in der Lampenanordnung herrschenden Temperaturverhältnisse, insbesondereden sich einstellenden Temperaturgradienten,- haben sollte. Dies ist insbesondere bei Bogenlampen von Wichtigkeit, da - wie oben erwähnt - möglichst konstante Temperaturbedingungen in einem gewissen Temperaturintervall am Glaskolben herrschen sollten.

In diesem Zusammenhang wird als besonders bevorzugt vorgeschlagen, dass ein außen auf der Gehäuseschale angeordnetes, mit der Reflektoranordnung zumindest hinsichtlich einer Schwenkbewegung um den Schwenkpunkt bewegungsverkoppeltes Betätigungsglied wenigstens eine Eingriffskante oder Eingriffsfläche aufweist, die im Falle einer Eingriffskante mit einer Gegen-Eingriffsfläche bzw. im Falle einer Eingriffsfläche mit einer Gegen-Eingriffsfläche oder Gegen-Eingriffskante an der Gehäuseschale in formschlüssigem Eingriff steht oder bringbar ist, wobei die Eingriffsfläche oder/und die Gegeneingriffsfläche derart angeordnet und gekrümmt ist, dass eine Verschiebebewegung des Betätigungsglieds relativ zur Gehäuseschale bei bestehendem formschlüssigen Eingriff zumindest in eine Schwenkbewegung der Reflektoranordnung um den Schwenkpunkt umgesetzt wird. Die Eingriffsfläche oder/und die Gegen-Eingriffsfläche können als Ringfläche oder Ringflächensegment ausgeführt sein. Ferner kann die Eingriffskante oder die Gegen-Eingriffskante als Ringkante oder Ringkantensegment ausgeführt sein.

Als besonders bevorzugt wird vorgeschlagen, dass die Eingriffskante und die Gegen-Eingriffsfläche oder die Eingriffsfläche und die Gegen-Eingriffskante oder Gegen-Eingriffskante eine Kontaktdichtung bilden oder mit wenigstens einem gesonderten, den Eingriff gewünschtenfalls vermittelten Dichtungselement ausgeführt sind, um einen Innenraum der Gehäuseschale gegen eine Außenumgebung der Gehäuseschale abzudichten oder zumindest abzuschirmen. Durch die Abdichtung bzw. Abschirmung wird dazu beigetragen, dass konstante und von der momentanen Justage unabhängige Temperaturverhältnisse herrschen. Insbesondere kann erreicht werden, dass der Temperaturgradient durch die Justage und die Justagemechanik nicht in ungewünschter Weise beeinflusst wird.

Für manche Zwecke ist es ausreichend und sogar vorteilhaft, wenn die Eingriffsfläche oder/und die Gegen-Eingriffsfläche von einer Zylinderfläche oder einem Zylinderflächensegment des Lampengehäuses bzw. der Gehäuseschale oder eines daran angebrachten Zwischenglieds gebildet ist, deren/dessen Zylinderachse im Wesentlichen durch den Schwenkpunkt geht, so dass die Reflektoranordnung durch Verschieben des Betätigungsglieds relativ zur Gehäuseschale in einem Winkelfreiheitsgrad verschwenbar sein. In der Regel wird man aber doch eine Verschwenkbarkeit in zwei vorzugsweise voneinander unabhängigen Winkelfreiheitsgraden vorziehen. Hierzu wird vorgeschlagen, dass die Eingriffsfläche oder/und die Gegen-Eingriffsfläche von einer Kugelfläche oder einem Kugelflächensegment des Lampengehäuses bzw. der Gehäuseschale oder eines daran angebrachten Zwischenglieds gebildet ist, deren/dessen Kugelmittelpunkt mit dem Schwenkpunkt im Wesentlichen zusammenfällt, so dass die Reflektoranordnung durch Verschieben des Betätigungsglieds relativ zur Gehäuseschale in zwei Winkelfreiheitsgraden verschwenkbar ist.

Man kann einen bezogen auf das Lampengehäuse bzw. die Gehäuseschale ortsfesten Schwenkpunkt vorsehen. Für manche Anwendungen ist es aber durchaus vorteilhaft, wenn der Schwenkpunkt im Inneren des Lampengehäuses bzw. der Gehäuseschale räumlich verstellbar ist oder sich beim Verschieben des Betätigungsglieds zwangsläufig verstellt.

Das Lampengehäuse kann mit mehreren ineinander geschachtelten Gehäuseschalen ausgeführt sein. Hierzu wird vorgeschlagen, dass das Betätigungsglied wenigstens einen einer der Gehäuseschalen zugeordnete Eingriffsfläche oder Eingriffskante aufweist, die mit einer Gegen-Eingriffsfläche bzw. Gegen-Eingriffskante an dieser Gehäuseschale in Eingriff steht oder bringbar ist. Insbesondere wird daran gedacht, dass das Betätigungsglied wenigstens eine einer äußeren Gehäuseschale zugeordnete Eingriffsfläche oder Eingriffskante aufweist, die mit einer Gegen-Eingriffsfläche bzw. Gegen-Eingriffskante an der äußeren Gehäuseschale in Eingriff steht oder bringbar ist.

Vorteilhaft kann man aber auch zusätzlich oder alternativ vorsehen, dass das Betätigungsglied wenigstens eine einer inneren Gehäuseschale zugeordnete Eingriffsfläche oder Eingriffskante aufweist, die mit einer Gegen-Eingriffsfläche bzw. Gegen-Eingriffskante an der inneren Gehäuseschale in Eingriff steht oder bringbar ist.

Eine andere Möglichkeit ist, dass zwischen dem Betätigungsglied oder der Reflektoranordnung einerseits und der inneren Gehäuseschale wenigstens ein Dichtungselement wirksam ist, um einen Innenraum der Gehäuseschale gegen eine Außenumgebung der Gehäuseschale abzudichten oder zumindest abzuschirmen.

Als besonders vorteilhaft wird hinsichtlich der Bereitstellung umfassender Justagemöglichkeiten ferner vorgeschlagen, dass das Lampengehäuse oder/und das Betätigungsglied eine Durchführung für ein Schiebeglied aufweist, welches hinsichtlich einer Verstellung in Richtung einer durch die Durchführung definierten, vorzugsweise mit der optischen Achse im Wesentlichen zusammenfallenden oder in Übereinstimmung bringbaren Bewegungsachse mit der Reflektoranordnung bewegungsverkoppelt ist. Es wird insbesondere daran gedacht, dass das Betätigungsglied eine Durchführung für das Schiebeglied aufweist, wobei vorzugsweise in einer Stellung des Betätigungsglieds an der Gehäuseschale die Bewegungsachse mit der optischen Achse im Wesentlichen zusammenfällt oder in Übereinstimmung bringbar ist.

Allgemein wird daran gedacht, dass das Lampengehäuse wenigstens eine darin integrierte Optik, beispielsweise eine Linse oder Linsenanordnung, aufweist. Die Optik kann insbesondere in eine Gehäuseschale des Lampengehäuses integriert sein.

Für eine scholle Erreichung eines stabilen thermischen Gleichgewichts zu gewähleisten, wird weiterbildend vorgeschlagen, dass das Lampengehäuse mit mehreren ineinander geschachtelten Gehäuseschalen ausgeführt ist, um eine mehrstufige Wärmeisolation einer Umgebung oder Gehäuseoberfläche des Lampengehäuses gegenüber einem die Lampe enthaltenden, von den Gehäuseschalen zumindest bereichsweise umgebenen Gehäuseinneren vorzusehen.

Durch die eine Art "mehrstufiges Schalensystem" bildenden Gehäuseschalen kann eine sehr gute, in mehreren Schritten erfolgende thermische Isolierung des Gehäuseinneren gegenüber der Umgebung erreicht werden, wobei die thermische Isolierung einerseits durch thermisch isolierendes Material im Sinne einer "Barriere" und andererseits durch gezielte Abfuhr von Wärme aus wenigstens einem zwischen zwei Gehäuseschalen ausgebildeten Gehäusezwischenraum, beispielsweise vermittels einer Kühlfluidströmung, erreicht werden kann. Diese beiden Ansätze können vorteilhaft kombiniert werden. Man kann auch vorsehen, dass es mehrere gewissermaßen ineinander geschachtelte Kühlfluidströme gibt, beispielsweise einen geringen, vorzugsweise laminaren Kühlfluidstrom durch das Gehäuseinnere, der Soll-Betriebsbedingungen für die Lampe gewährleistet, und einen stärkeren und damit stärker kühlenden Kühlfluidstrom durch einen zwischen zwei Gehäuseschalen ausgebildeten Gehäusezwischenraum.

Allgemein wird vorgeschlagen, dass wenigstens ein zwischen zwei Gehäuseschalen ausgebildeter Gehäusezwischenraum vorgesehen ist, der das Gehäuseinnere zumindest bereichsweise umgibt. Weiterbildend wird allgemein vorgeschlagen, dass der Gehäusezwischenraum eine Isolationsschicht enthält. Dabei kann man vorsehen, dass die Isolationsschicht von einem wärmeisolierenden Material oder von einem Unterdruck- oder Vakuumbereich gebildet ist.

Besonders bevorzugt ist aber die schon angesprochene Möglichkeit, dass durch das Gehäuseinnere oder/und durch den Gehäusezwischenraum ein Kühlfluidstrom, insbesondere Kühlluftstrom, führbar ist. Hierzu wird weiterbildend vorgeschlagen, dass ein durch das Gehäuseinnere führbarer erster Kühlfluidstrom gegenüber einem durch den Gehäusezwischenraum führbaren zweiten oder weiteren Kühlfluidstrom derart eingestellt oder einstellbar ist, dass im Hinblick auf Soll-Betriebsbedingungen für die Lampe der erste Kühlfluidstrom einen geringeren Temperaturgradient zwischen der Lampe und der das Gehäuseinnere begrenzenden Gehäuseschale vorsieht als ein von dem zweiten Kühlfluidstrom vorgesehener Temperaturgradient zwischen den beiden den Gehäusezwischenraum begrenzenden Gehäuseschalen.

Man kann zweckmäßig vorsehen, dass ein Zuführ-Kühlfluidstrom auf den ersten und den zweiten Kühlfluidstrom aufteilbar oder/und dass der erste und der zweite Kühlfluidstrom zu einem Abführ-Kühlfluidstrom zusammenführbar sind. Vorzugsweise wird im Wesentlichen staubfreie Luft als Kühlfluidstrom (insbesondere erster bzw. zweiter Kühlfluidstrom bzw.

Zuführ-Kühlfluidstrom) verwendet. Hierfür kann eine entsprechende Zuführeinrichtung vorgesehen sein, beispielsweise in Form eines Ventillators, ggf. mit zugehöriger Filteranordnung.

Es wird beispielsweise daran gedacht, dass das Lampengehäuse in einem im wesentlichen staubfreien Innenraum einer Gehäuseanordnung eines optischen Geräts angeordnet ist, in den die Lampenanordnung im Betrieb ihr Beleuchtungslicht durch den Lichtaustritt abgibt.

Eine bevorzugte Ausführungsform zeichnet sich dadurch aus, dass eine durch den Lichtaustritt gehende und einen Soll-Leuchtbereich der Lampe schneidende optische Achse definiert oder definierbar ist, und dass die Gehäuseschalen jeweils in oder in enger Nachbarschaft zu einer die optische Achse enthaltenden Ebene relativ zu einer Basis des Lampengehäuses abgestützt oder gehalten sind.

In die Gehäuseschalen bzw. das Schalensystem kann vorteilhaft ganz oder teilweise die benötigte Optik integriert sein, die dafür sorgt, dass der Lichtstrom der Lampe, insbesondere Bogenlampe, außerhalb des Wärmegehäuses auf die geweünschte Weise genutzt werden kann.

Unabhängig von der Art der Lampenkühlung bzw. thermischen Isolierung des Lampeninneren nach außen hin können Probleme aus einer thermischen Expansion von konstruktiven Elementen bzw. Halteelementen der Lampenanordnung resultieren, die nach dem Einschalten der Lampe oder bei Änderungen der Leuchtleistung beispielsweise mittels einer Dimmeranordnung auftritt. So könnte es passieren, dass eine oder mehrere optische Komponenten, die im Betrieb den Beleuchtungslichtfluss durch den Lichtaustritt des Lampengehäuses beeinflussen, infolge einer thermischen Expansion oder thermisch bedingten Positionsänderung des Halteelements aus einer relativen oder absoluten Sollposition wegwandern.

Beispielsweise könnte die Ausrichtung mehrerer optischer Elemente zueinander (insbesondere Koaxialität) beeinträchtigt werden.

Um diesbezüglich gegenüber dem Stand der Technik eine Verbesserung zu erreichen, wird für eine erfindungsgemäße Lampenanordnung, umfassend ferner wenigstens eine im oder am Lampengehäuse vermittels wenigstens eines Halteelements gehaltene, im Betrieb den Beleuchtungslichtfluss durch den Lichtaustritt beeinflussende optische Komponente, wobei eine durch den Lichtaustritt gehende und einen Soll-Leuchtbereich der Lampe schneidende optische Achse definiert oder definierbar ist, weiterbildend vorgeschlagen, dass wenigstens ein Halteelement, welches wenigstens eine den Beleuchtungslichtfluss durch den Lichtaustritt beeinflussende optische Komponente hält, in oder in enger Nachbarschaft zu einer die optische Achse enthaltenden Ebene relativ zu einer Basis des Lampengehäuses abgestützt oder gehalten ist, derart, dass eine Änderung der Positionierung der optischen Komponente relativ zur optischen Achse in Folge einer thermischen Expansion oder Kontraktion des Halteelements vermieden oder minimiert wird. Es wird beispielsweise daran gedacht, dass eine Art Aufhängung vorgesehen ist, welche das Halteelement auf der Höhe der optischen Achse abstützt oder hält, so dass sich die Position der optischen Komponente (Optik) bei einer thermischen Expansion des Halteelements wenig ändert und vorzugsweise bei Erreichen der im Dauerbetrieb herrschenden Betriebstemperatur gerade optimal ist. Das Halteelement kann von einer der vorgeschleigenen Gehäuseschalen gebildet sein. Es wird diesbezüglich vor allem an die innerste, das Gehäuseinnere unmittelbar umgebende Gehäuseschale gedacht. Man kann aber auch für mehrere ineinander geschachtelte Gehäuseschalen eine entsprechende "Aufhängung" vorsehen.

Allgemein wird vorgeschlagen, dass wenigstens ein Halteelement, welches wenigstens eine den Lichtaustritt bildende optische Komponente hält, in oder in enger Nachbarschaft zur die optische Achse enthaltenden Ebene abgestützt oder gehalten ist. Ferner wird vorgeschlagen, dass wenigstens ein Halteelement, welches wenigstens eine zwischen dem Lichtaustritt und der Lampe angeordnete optische Komponente, durch die das Beleuchtungslicht fällt, in oder in enger Nachbarschaft zur die optische Achse enthaltenden Ebene abgestützt oder gehalten ist.

Besonders zweckmäßig ist, wenn sich das betreffende Halteelement von der die optischen Achse enthaltenden Ebene ausgehend in zur Ebene zueinander orthogonale, zueinander entgegengesetzte Richtung erstreckt. Weiterbildend wird vorgeschlagen, dass das Halteelement an auf Höhe der Ebene liegenden ersten Abschnitten oder/und an in zur Ebene orthogonalen Richtung voneinander beabstandeten, auf verschiedenen Seiten der Ebene liegenden zweiten Abschnitten direkt oder indirekt an der optischen Komponente angreift. Die ersten Abschnitte können auf verschiedenen Seiten einer zur Ebene orthogonalen, ebenfalls die optische Achse enthaltenden weiteren Ebene liegen. Ferner wird daran gedacht, dass die zweiten Abschnitte jeweils etwa gleichen Abstand von der Ebene aufweisen oder/und dass die ersten Abschnitte jeweils etwa gleichen Abstand von der weiteren Ebene aufweisen.

Das Halteelement oder wenigstens ein Halteelement kann von einer Gehäuseschale des Lampengehäuses gebildet sein. Vorzugsweise weist das Lampengehäuse mehrere Gehäuseschalen auf. Wenigstens eine dieser Gehäuseschalen oder mehrere oder alle dieser Gehäuseschalen können (jeweils) in oder in enger Nachbarschaft zu einer die optische Achse enthaltenden Ebene relativ zu einer Basis des Lampengehäuses abgestützt oder gehalten sein, um einen Temperaturgang einer direkt oder indirekt durch die betreffende Gehäuseschale gehaltenen optischen Komponente zumindest zu minimieren.

Die Erfindung wird im Folgenden anhand von in den Figuren gezeigten Ausführungsbeispielen näher erläutert.
- Fig. 1: zeigt ein erstes Beispiel einer Lampe, speziell einer Lichtbogenlampe, mit mehreren Gehäuseschalen.
- Fig. 2: zeigt eine Möglichkeit auf, wie der von einer Lampe (beispielsweise Lichtbogenlampe) ausgehende Photonenfluss unter Verwendung einer Sammeloptik und eines Retroreflektros besonders effizient einer Nutzung zugeführt werden kann.
- Fig. 3: zeigt ein Beispiel der Integration einer Anordnung gemäß Fig. 2 in ein mehrschaliges Lampengehäuse entsprechend Fig. 1.
- Fig. 4: zeigt eine Ausführungsvariante der mehrschaligen Lampenanordnung, bei der der innerhalb der innersten Gehäuseschale angeordnete Retroreflektor von außen justierbar ist.
- Fig. 5: zeigt eine Ausführungsvariante der Lampenanordnung gemäß Fig. 4.
- Fig. 6: zeigt schematisch eine weitere Ausführungsvariante der Lampenanordnung gemäß Fig. 4.
- Fig. 7: zeigt eine weitere Ausführungsvariante der Lampenanordnung gemäß Fig. 4.
- Fig.8: zeigt in den Teilfiguren 8a) und 8b) eine mehrschalige Lampenanordnung mit einer vorteilhaften Aufhängung der Gehäuseschalen der Lampenanordnung.
- Fig. 9: zeigt schematisch, wie bei einer Lampenanordnung in der Art der Fig. 8 eine Kühlung durch Kühlluftströme vorgesehen sein kann.
- Fig. 10: zeigt ein konkreter ausgeführtes Beispiel einer erfindungsgemäßen Lampenanordnung, bei der verschiedene Erfindungs - und Weiterbildungsvorschläge, wie sie anhand der Fig. 1 bis 9 erläutert werden, zur Anwendung kommen.
- Fig. 11: zeigt in den Teilfiguren 11a) bis 11d) Einzelkomponenten der Lampenanordnung der Fig. 10.

Fig. 1 zeigt schematisch ein Beispiel einer Lampenanordnung 10 in einer geschnittenen Darstellung. Die Lampenanordnung 10, die man durchaus insgesamt auch als "Lampe" ansprechen kann, weist eine innere Gehäuseschale oder einen inneren Gehäusemantel 12 und eine äußere Gehäuseschale oder einen äußeren Gehäusemantel 14 auf. Die innere Gehäuseschale 12 umgibt ein Gehäuseinneres 16, in der die eigentliche Lampe, also das Leuchtmittel, der Lampenanordnung angeordnet ist. Es handelt sich vorliegend um eine geschnitten dargestellte Bogenlampe 18, die einen Glaskolben und darin enthaltende Elektroden und ein auf elektrischem Wege zum Leuchten zu bringendes Medium enthält.

Die innere Gehäuseschale 12 begrenzt eine innere Isolationsschicht 20, die vorzugsweise den gesamten Gehäuseinnenraum 16 ausfüllt. Zwischen den beiden Gehäuseschalen 12 und 14 ist ein Gehäusezwischenraum 22 ausgebildet, der vorzugsweise vollständig mit einer weiteren Isolationsschicht 24 ausgefüllt ist. Die Gehäuseschalen 12 und 14 halten jeweils eine Optik 26 bzw. 28, die einen Lichtaustritt bilden. Bei den Optiken 26 und 28 handelt es sich vorzugsweise um Sammeloptiken. Es kommt aber durchaus auch in Betracht, anstelle der Optiken 26 und 28 einfache "Fenster" vorzusehen. Durch die Optiken 26 und 28 bzw. das bzw. die Fenster wird ein Nutzphotonenstrom, der vom heißen Plasma der Lichtbogenlame ausgeht, nach außen zur Nutzung geführt.

Aufgabe der Gehäuseschalen 12 und 14 und der Isolationsschichten 20 und 24 ist, einen möglichst großen Temperaturabfall zwischen der innersten Zone, speziell der Lichtbogenlampe 18, einerseits und dem Außenbereich 30 bzw. der Außenoberfläche 32 der äußeren Gehäuseschale 14 andererseits zu erreichen. Hierzu kann die Isolationsschicht von einem isolierenden Medium gebildet sein oder auch von einem Unterdruckbereich oder Vakuumbereich. Bevorzugt ist die jeweilige Isolationsschicht aber von einem Kühlfluidstrom, insbesondere Kühlluftstrom, gebildet, der vorzugsweise aktiv durch den Gehäuseinnenraum 16 bzw. dem Gehäusezwischenraum 22 geführt wird. Die Zweischaligkeit oder allgemein Mehrschaligkeit der Lampenanordnung bietet dabei den Vorteil, dass man durch den Gehäuseinnenraum 16, der die Bogenlampe 18 enthält, einen vergleichsweise kleinen, nicht-turbulenten Kühlluftstrom führen kann, so dass Soll-Betriebsbedingungen für die Lampe, insbesondere ein Soll-Temperaturbereich, etwa 600 bis 800°C, eingehalten werden kann, vorzugsweise unter Vermeidung jeglicher stärkerer Temperaturschwankungen. Durch den Gehäusezwischenraum 22 oder ggf. durch mehrere, ineinander geschachtelte Gehäusezwischenräume kann demgegenüber eine wesentlich stärkere Kühlfluidströmung, insbesondere eine Kühlluftströmung, geführt werden, um eine starke Kühlung und damit einen starken Temperaturabfall von der inneren Gehäuseschale zur äußeren Gehäuseschale zu erreichen. Reicht der durch einen Gehäusezwischenraum geführte Kühlfluidstrom nicht aus, so kann man wenigstens eine weitere Gehäuseschale und demgemäß wenigstens einen weiteren Gehäusezwischenraum in analoger Weise vorsehen und dementsprechend einen noch größeren Temperaturgradienten von innen nach außen erreichen.

Die Ausführung des Lampengehäuses mit mehreren Gehäuseschalen ermöglicht also, einerseits optimale Betriebsbedingungen für die Lampe, insbesondere Bogenlampe, zu gewährleisten und andererseits die anfallende Verlustwärme optimal nach außen zu isolieren bzw. gezielt und mit hohem Wirkungsgrad abzuführen, ohne dass hierdurch die Betriebsbedingungen für die Lampe beeinflusst werden.

Es sollte noch erwähnt werden, dass es sich bei den Gehäuseschalen um Kugelschalen oder um Zylinderschalen (beispielsweise Kreizylinderschalen) handeln kann, oder - in Abweichung von der Darstellung in Fig. 1 - auch um völlig anders geformte Schalen.

Übliche Lampen, so auch Bogenlampen, senden in mehrere Raumrichtungen mehr oder weniger gleichmäßig Photonen aus. So sendet eine Lichtbogenlampe in alle Raumrichtungen senkrecht zum Lichtbogen gleichmäßig Photonen aus. Um den Photonenfluss für eine technische Anwendung in einer entsprechenden Anordnung, beispielsweise Messanordnung, Mikroskopanordnung (beispielsweise Fluoreszenzmikroskopanordnung) oder dergleichen möglichst effizient nutzen zu können, ist es zweckmäßig, neben einem mittels einer geeigneten Sammeloptik 26 direkt aufgesammelten Teil des Photonenflusses einen in entgegen gesetzter Richtung propagierenden Teil des Photonenflusses mittels einer geeigneten Spiegelanordnung, beispielsweise mittels eines Retroreflektors 40 in Richtung der Lampe 18, speziell des Lichtbogens 19 zurück zu reflektieren und damit ebenfalls durch die Sammeloptik 26 der Nutzung zuzuführen. Bezug nehmend auf Fig. 2 steht damit neben dem direkt durch die Sammeloptiken 26 der Nutzung zugeführten Photonenfluss A zumindest auch ein Teil des ursprünglich in entgegengesetzter Richtung propagierenden Photonenflusses B für die Nutzung zur Verfügung.

Fig. 3 zeigt die Anordnung der Fig. 2 integriert in eine Lampenanordnung 10 entsprechend Fig. 1. In der innersten Zone, dem Gehäuseinnenraum 16, sind die Bogenlampe 18 und der Retroreflektor 40 angeordnet und werden von der ersten bzw. inneren Gehäuseschale (auch als Mantel bezeichenbar) umgeben. Innerhalb dieser Gehäuseschalen werden für die Lampe 18 optimale Bedingungen eingestellt, insbesondere durch Einstellen, vorzugsweise Einregeln, einer Soll-Temperatur mittels eines durch den Innenraum 16 geführten Luftstromes. Damit befindet sich bereits die erste Gehäuseschale 12 auf einem kühleren Temperaturniveau als der Glaskolben bzw. das Brennerglas der Bogenlampe. In der ersten Gehäuseschale 12 kann, wie schon angesprochen, eine Sammeloptik bzw. ein Teil der Sammeloptik oder auch nur einfach ein "Fenster" eingebaut sein, um den gewünschten Photonenstrom entsprechend der optischen Erfordernisse nach außen zu führen.

Zwischen der ersten Gehäuseschale 12 und der zweiten, äußeren Gehäuseschale 14 (ebenfalls als Mantel bezeichenbar) befindet sich die zweite Isolationsschicht 24 innerhalb des Gehäusezwischenraums 22. Aufgabe dieser Schicht ist es, einen möglichst großen Temperaturabfall zwischen der innersten Zone und dem Außenbereich 30 zu erreichen, was vorzugsweise durch einen vergleichsweise kräftigen Kühlluftstrom bewerkstelligt wird. Es ist aber durchaus auf die Möglichkeit der Verwendung eines anderen Mediums oder auch eines Vakuums hinzuweisen.

Auch in der zweiten Gehäuseschale 14 ist ein geeignetes optisches Element 28, ggf. ein Teil der Sammeloptik, eingefügt, um den Photonenstrom nach außen zu führen. Sollte die Isolationsschicht 24 keinen hinreichenden Temperaturabfall (keinen genügenden Temperaturgradienten) erzeugen können, kann man weitere Gehäuseschalen vorsehen, die sich analog um die Gehäuseschale 14 herum erstrecken.

Die Anordnung gemäß Fig. 1 und entsprechend gemäß Fig. 3 sorgt dafür, dass sich nach Einschalten der Lampe sehr schnell ein thermisches Gleichgewicht einstellt und dass dieses thermische Gleichgewicht ohne störende oder schädliche Schwankungen beibehalten wird, jedenfalls bei einem bestimmungsgemäßen Betrieb der Lampenanordnung. Im Rahmen einer jeweiligen Anwendung weiter benötigte Komponenten, etwa Optik oder Optiken, Stellglieder und Elektronik, sind vorzugsweise außerhalb der äußeren bzw. äußersten Gehäuseschale angeordnet bzw. eingebaut. Man kann durch die mehrschalige Ausführung des Lampengehäuses und die definierte mehrstufige, und in einem äußeren Bereich kräftige Kühlung erreichen, dass auf der Außenoberfläche 32 bzw. im Außenraum 30 eine gegenüber der Umgebungstemperatur im weiteren Umfeld nur leicht erhöhte Temperatur herrscht, beispielsweise nur eine Temperaturerhöhung von etwa 10°C über dieser Umgebungstemperatur. Dies sichert einen reibungslosen Betrieb der verschiedenen Komponenten (Optik bzw. Optiken, Stellglieder, Elektronik). Überdies ist es nicht erforderlich, für eine Kühlung durch diesen Außenbereich noch einen Kühlluftstrom hindurchzuführen. Der Außenraum kann damit ohne Aufwand für eine Luftfilterung staubfrei gehalten werden und die verwendeten Komponenten und Elemente verstauben dementsprechend nicht.

Der Anordnung eines die Lichtausbeute erhöhenden Retroreflektors, allgemein einer Reflektionsanordnung, in Nachbarschaft zur Lampe, insbesondere Lichtbogenlampe, entsprechend dem Beispiel der Fig. 3 im Innenraum 16 könnte entgegen stehen, dass in der Regel eine Justagemöglichkeit von außen her erforderlich wäre. Eine solche Justagemöglichkeit auf mechanischem Wege erscheint problematisch im Hinblick auf die Gewährleistung einer hinreichenden Kühlung bzw. Isolation, speziell im Falle der mehrstufigen oder mehrschaligen Ausführung des Lampengehäuses.

Eine definierte Justage des Retroreflektors hinsichtlich eines Abstands von der Lampe 18 (Z-Verstellung) und im Sinne einer Verschwenkung in zwei Winkelfreiheitsgraden ermöglicht die in Fig. 4 in Bezug auf eine Lampenanordnung 10 entsprechend Fig. 3 gezeigte Verstellmechanik 40. Unabhängig davon, welche Gestalt die Gehäuseschalen 12 und 14 tatsächlich haben, ist auf der Außenseite der äußeren Gehäuseschale 14 ein Kugelsegment 42 angeordnet, das einen Radius R bezogen auf einem zumindest in einer Z-Position auf der optischen Oberfläche des Retroreflektors 40 liegenden Mittelpunkt aufweist. Das Kugelsegment 42 weist eine ringförmige Kugelsegmentfläche 44 auf, auf der ein schlittenartiges Betätigungsglied 46 mit einer Ringkante 48 aufliegt. Ein durch eine Durchführung des Betätigungsglieds oder Schlittens 46 geführter stabförmiger Schieber 50 trägt an einem inneren Ende den Retroreflektor 40. Durch Verschieben des Schiebers 50 in der von einer Durchführung des Schlittens 46 definierten Z-Richtung (Doppelpfeil Z in Fig. 4) kann der Abstand des Retroreflektors 40 von der Bogenlampe 18 eingestellt werden. Durch Verschieben des Schlittens 46 über die Kugelsegmentoberfläche 44 kann der Retroreflektor 40 überdies in zwei voneinander unabhängigen Winkelfreiheitsgraden verschwenkt werden, um den den Radius R definierenden Mittelpunkt, der auch als Schwenkpunkt bezeichenbar ist. Vorzugsweise in genau einer Z-Stellung des Schiebers 50 liegt dieser Schwenkpunkt auf der optischen Oberfläche des Retroreflektors 40.

Die Verstellmechanik 40 ermöglicht eine Verschwenkung des Retroreflektors 40 (allgemein der Reflektoranordnung 40) in alle Winkelrichtung. Man kann deswegend treffend von einer "kardanischen Halterung" des Retroreflektors 40 (allgemein der Reflektoranordnung 40) im Inneren des Lampengehäuses sprechen, wobei eine Verschwenkung und auch die Z-Verstellung von außen her erfolgen kann.

Eine entsprechende Verstellmechanik 40 bzw. kardanische Halterung bzw. Aufhängung des Retroreflektors 40 (allgemein der Reflektoranordnung 40) kann auch dann Verwendung finden, falls der Innenraum 16 gegenüber dem Zwischenraum 22 und der Zwischenraum 22 gegenüber dem Außenraum 30 stark abgeschirmt oder sogar abgedichtet sein soll. Im Falle des Ausführungsbeispiels der Fig. 4 sind die Schalen 14 und 12 und das Kugelsegment 42 mit Durchführungen für das Schiebeglied 40 ausgeführt, die eine gewisse Flussverbindung zwischen dem Innenraum 16 und dem Zwischenraum 22 und zwischen dem Zwischenraum 22 und einem von dem Kugelsegment 42 und dem Schieber 46 begrenzten Raum 52 zulassen. Der Zwischenraum 52 ist vom Außenraum 30 nur durch den Eingriff der Ringkante 48 und der Kugelsegmentoberfläche 44 abgeschirmt.

Demgegenüber sind bei der Ausführungsvariante der Fig. 5 mehrere Dichtungen vorgesehen. Eine erste Dichtung 60 ist zwischen dem Schiebeglied 50 und dem Schlitten 46 wirksam. Eine zweite Dichtung 62 ist zwischen dem Schlitten 46 und der Kugelsegmentoberfläche 44 wirksam. Ferner ist die innere Gehäuseschale 12 mit einem weiteren Kugelsegment 64 ausgeführt, das eine Kugelsegment-Innenoberfläche 66 aufweist. Zwischen einem Ringrand des Retroreflektors 40 und der Kugelsegment-Innenoberfläche 66 ist eine dritte Dichtung 68 wirksam. Die in der Praxis in der Regel nur sehr kleine Verstellung des Retroreflektors 40 in der Z-Richtung mittels des Schiebers 50 wird durch die Flexibilität der Dichtung 68 ausgeglichen, ohne dass eine Undichtigkeit entsteht. Abweichungen von einer exakten Zentrizität der verschiedenen Kugelflächen können also auf einfache Weise durch elastischen Komponenten, hier die Dichtungen, ausgeglichen werden. Man kann gemäß Fig. 5 also den Retroreflektor 40 in zwei Winkelrichtungen um zwei zueinander orthogonale Schwenkachsen verkippen und überdies den Retroreflektor 40 in der Z-Richtung verstellen, ohne dass Undichtigkeiten entstehen. Die Ausgestaltung nach Fig. 5 kommt insbesondere dann in Betracht, wenn man als Isolationsschicht bzw. Isolationsschichten andere Medien als Luft, beispielsweise Vakuum, vorsehen möchte.

Allgemein sollte zu den Verstellmechaniken 40 noch erwähnt werden, dass eine Verstellung in Z-Richtung nicht unbedingt erforderlich ist. Gegebenenfalls kann auch die Lampe 18 entsprechend verstellbar sein. Ferner könnte es durchaus auch in Betracht kommen, nur eine Verstellbarkeit in Z-Richtung vorzusehen, aber keine Verschwenkbarkeit. Auf die anhand der Fig. 4 und 5 erläuterte Weise kann man auch andersartige Verstellmöglichkeiten des Retroreflektors, beispielsweise in einer seitlichen Richtung, vorsehen. Je nach gewünschter Verstellbarkeit kann man eine entsprechende Oberfläche bereitstellen, auf der ein Betätigungsglied verschiebbar ist, wobei die bei der Verschiebung des Betätigungsglieds resultierenden Positionen und Orientierungen des Betätigungsglieds durch eine Verbindungskomponente, bei den Beispielen der Fig. 5 den Schieber 50, auf die Reflektoranordnung, vorliegend den Retroreflektor 40, übertragen werden. Es kommt für gewisse Anwendungen unter Umständen in Betracht, eine Verschwenkbarkeit des Reflektors nur in einem Winkelfreiheitsgrad vorzusehen. In diesem Falle könnte die Oberfläche 44 von der Oberfläche eines Kreiszylindersegments gebildet sein.

In der Regel wird man aber eine Verschwenkbarkeit in zwei Winkelfreiheitsgraden, vorzugsweise kombiniert mit der erläuterten Verstellbarkeit in Z-Richtung, vorsehen wollen.

Fig. 6 zeigt schematische eine weitere Ausführungsvariante einer Lampenanordnung 10 mit einer äußeren Gehäuseschale 14 und einer inneren Gehäuseschale 12. Gemäß Fig. 6 ist das im Zusammenhang mit Fig. 4 und 5 als Schlitten bezeichnete Betätigungsglied 46 mit zwei Ringkanten 48a und 48b ausgeführt, die auf der Außenoberfläche 32 der äußeren Gehäuseschale 14 bzw. auf der Außenoberfläche 70 der inneren Gehäuseschale 12 aufliegen und bei winkelmäßiger Verschiebung des Betätigungsglieds 46 entsprechend dem Doppelpfeil W auf der betreffenden Außenoberfläche gleiten. Im Falle von kreiszylindrischen Gehäuseschalen 12 und 14 kann hierdurch eine winkelmäßige Verstellung eines am inneren Ende des Schiebers 50 gehaltenen Reflektors (nicht dargestellt) in einem Schwenkwinkelfreiheitsgrad erreicht werden. Im Falle von kugelförmigen Gehäuseschalen 12 und 32 kann auf diese Weise eine Verschwenkung des Reflektors in zwei voneinander unabhängigen Winkelfreiheitsgraden erreicht werden. Eine entsprechende Verschiebung des Betätigungsglieds 46 wäre zusätzlich durch einen senkrecht zur Zeichenebene stehenden Doppelpfeil zu symbolisieren. Man kann in Abweichung von Fig. 6 auch die beispielsweise zylindrischen, etwa speziell beispielsweise kugelzylindrischen Gehäuseschalen 12 und 14 jeweils mit einem Kugelsegmentabschnitt entsprechend dem Kugelsegmentabschnitt 42 bzw. ähnlich dem Kugelsegmentabschnitt 64 ausführen, auf dessen Außen-Kugelsegmentoberfläche dann die Eingriffskanten 48a und 48b aufliegen und bei Verstellung des Betätigungsglieds 46 gleiten.

Es ist übrigens nicht erforderlich, dass die die Verschwenkbarkeit erlaubende Oberfläche, speziell Zylinder- oder Kugelsegmentoberfläche, gehäuseseitig und die damit in Eingriff stehende Kante betätigungsgliedseitig vorgesehen ist. Fig. 7 zeigt eine Abwandlung des Ausführungsbeispiels der Fig. 4, bei der die beispielsweise zylindrische Gehäuseschale 14 einen Kreiszylinderansatz 80 aufweist, der mit einer Ringkante 82 an einer Kugelsegment-Innenoberfläche 84 des Schiebers 46 angreift. Wie beim Ausführungsbeispiel der Fig. 4 kann der Retroreflektor 40 in zwei Winkelfreiheitsgraden um den Mittelpunkt der Kugelsegmentoberfläche entsprechend dem Radius R verschwenkt und überdies in Z-Richtung linear verstellt werden.

Erwähnt werden sollte, dass nicht zwingend ein Eingriff zwischen einer Kante einerseits und einer Fläche andererseits erforderlich ist. Man könnte auch einen Eingriff zwischen einer Fläche des Schiebers oder Betätigungsglieds einerseits und einer gehäuseschalenseitigen Fläche andererseits vorsehen. Diese Flächen können jeweils insbesondere als Kugelsegment-Innenoberfläche bzw. Kugelsegment-Außenoberfläche ausgeführt sein, insbesondere wenn eine Verstellbarkeit in zwei Winkelfreiheitsgraden gewünscht ist.

Bei der erfindungsgemäßen Lampenanordnung, speziell bei Lampenanordnungen entsprechend den vorangehend erläuterten Ausführungsbeispielen, kann vorteilhaft eine spezielle Halterung, spezielle Aufhängung, von optische Elemente, etwa die Sammellinsen haltenden Komponenten, vorgesehen sein. Bezogen auf die Ausführungsbeispiele der Fig. 1 bis 7 kann speziell eine spezielle Halterung bzw. Aufhängung der Gehäuseschalen vorgesehen sein, wie im Folgenden anhand von Fig. 8 erläutert. Die konstruktiven Komponenten der Lampenanordnung und speziell die Gehäuseschalen dehnen sich nach dem Einschalten der Lampe aufgrund einer thermischen Expansion aus. Die relative Positionierung und Ausrichtung (Koaxialität) der von den Gehäuseschalen bzw. allgemein Halteelementen gehaltenen optischen Elemente, etwa Sammellinsen wie die Linsen 26 und 28, und damit die optischen Eigenschaften sollen sich so wenig wie möglich ändern. Hierzu ist eine Aufhängung der gemäß Fig. 8 kreiszylindrisch ausgeführten Gehäuseschalen 12 und 14 auf der Höhe der durch die Linsen 26 und 28 definierten optischen Achse C vorgesehen, und zwar zum einen eine Halterung bzw. eine Aufhängug der äußeren Gehäuseschale 14 durch ein Haltegestell 80, das mit mehreren Halteschenkeln 82 an der Gehäuseschale 14 außen angreift, und eine Halterung im Sinne einer Aufhängung der inneren Gehäuseschale 12 durch mehrere innen an der äußeren Schale 14 und außen an der inneren Gehäuseschale 12 festgelegten Halteschenkeln 84. Die Lichtbogenlampe 18 ist mittels einer Justagemechanik 86 derart in einer Höhenrichtung relativ zu einer Basis der Lampenanordnung verstellbar, dass der sich zwischen den beiden Elektroden des Glaskolbens im Betrieb ausbildende Lichtbogen gerade von der optischen Achse C geschnitten wird. Eine thermische Expansion der Gehäuseschalen nach dem Einschalten der Lichtbogenlampe ändert die Position der Optiken 26 und 28 relativ zum Lichtbogen aufgrund der Aufhängung der Gehäuseschalen nur noch geringfügig, und die Positionierung ist vorzugsweise gerade dann optimal, wenn die Betriebstemperatur erreicht ist. In Fig. 8 bezeichnet 90 den zwischen Elektroden 92 und 94 im Betrieb auftretenden Lichtbogen.

Vorzugsweise sind die Halteschenkel 82, an denen die äußere Gehäuseschale 14 aufgehängt ist, und die Halteschenkel 84, an deren die innere Gehäuseschale 12 aufgehängt ist, symmetrisch in Bezug auf die optische Achse C angeordnet, so dass eine thermische Expansion der Halteschenkel und der Gehäuseschalen auch in Bezug auf eine Positionierung der Linsen 26 und 28 innerhalb der die optische Achse C enthaltenen Ebene möglichst wenig ändert. Es treten dann nämlich in Bezug auf die optischen Linsen 26 und 28 gegenläufige thermisch bedingte Verschiebungen auf, von denen die Linsen 26 und 28 vergleichsweise wenig betroffen sind. Bewährt hat sich beispielsweise die Anordnung der Halteschenkel 84 wie aus Fig. 8b) ersichtlich. In entsprechender Weise führt die in Fig. 8a) veranschaulichte Aufhängung der Gehäuseschalen in Bezug auf eine thermische Expansion in der Hochachsenrichtung H dazu, dass die thermisch bedingten Bewegungen bezogen auf die optischen Elemente 26 und 28 gegenläufig sind und diese hiervon vergleichsweise wenig betroffen sind.

Fig. 8b) dient auch zur Veranschaulichung, dass die Lampenanordnung 10 in einem Gehäuse eines übergeordneten optischen Geräts angeordnet sein kann, das weitere optische Komponenten, Elektronik und dergleichen enthalten kann. Das Gehäuse des übergeordneten Geräts ist in Fig. 8b) durch den gestrichelten Kasten 100 repräsentiert, der beispielsweise staubdicht ausgeführt ist, so dass der Gehäuseinnenraum 30, der bezogen auf die Lampenanordnung 10 als deren Umgebung anzusehen ist, als staubfreier Nutzraum dienen kann. Insbesondere kann vorgesehen sein, dass die Kühlung des Innenraums 16 und des Zwischenraums 22 der Lampenanordnung 10 durch eine Luftströmung oder Luftströmungen erfolgt, die nicht durch den Innenraum 30 gehen.

Es kann beispielsweise eine Luftführung realisiert sein, wie sie schematisch in Fig. 9 realisiert ist. Der Außenraum der Lampenanordnung 10 bzw. der die Lampenanordnung umgebende Innenraum 30 des übergeordneten Geräts ist durch die Gehäuseschale 14 vom Gehäusezwischenraum22 abgetrennt. Ein Ventillator 102 sorgt für ein Durchströmen des Gehäusezwischenraums 22 und, mit kleinerer Strömungsstärke, des Gehäuseinnenraums 16. Wie in Fig. 9 durch die gestrichelten Pfeile symbolisiert, kann man vorsehen, dass von einem durch den Gehäusezwischenraum 22 geführten Kühlluftstrom Teilströme in den Gehäuseinnenraum 16 abzweigen und dort für eine definierte, vorzugsweise laminare Kühlströmung sogen, die die gewünschten Soll-Betriebsbedingungen für die Bogenlampe 18 aufrecht erhalten.

Zur Ausführungsform der Fig. 8 ist noch zu ergänzen, dass insbesondere die Aufhängung der inneren Gehäuseschale 12 innerhalb der die optischen Achse enthaltenen Ebene C von Bedeutung ist. Auf eine entsprechende Aufhängung der äußeren Gehäuseschale 14 kann unter Umständen auch verzichtet werden.

Betreffend die Lampenanordnung nach der Erfindung in ihren verschiedenen Aspekten sind verschiedenste Ausgestaltungen und Anwendungssituationen denkbar. So kann, wie im Zusammenhang mit Fig. 8b) schon erwähnt, die Lampenanordnung in ein übergeordnetes Gerät integriert sein. Es kann die Lampenanordnung mit ihren Gehäuseschalen auch an ein optisches Gerät, beispielsweise ein Mikroskop, angeflanscht sein. In der Regel wird man eine Justierbarkeit der Lampe 18 relativ zu den Gehäuseschalen und damit zu den von diesen gehaltenen optischen Komponenten vorsehen. Hierdurch kann erreicht werden, dass im thermischen Gleichgewicht die optische Achse C den Lichtbogenort schneidet. Idealerweise ist die Justierung derart, dass die auftretenden thermischen Expansionen bzw. Kontraktionen gerade dazu führen, dass nach Herstellung des thermischen Gleichgewichts und der Betriebstemperatur gerade eine Soll-Positionierung der Lampe 18 in Bezug auf die optischen Komponenten erreicht ist, so dass die optische Achse C den Lichtbogenort schneidet.

Zur bevorzugten Zwangskühlung mittels wenigstens eines Ventillators ist noch zu erwähnen, dass man eine Steuerung oder Regelung des Kühlluftstromes vorsehen kann. Beispielsweise kann man nach einem Einschalten der Lampe zuerst weniger kühlen, um schneller das thermische Gleichgewicht zu erreichen.

Hinsichtlich der Art und Weise der Nutzbarmachung des Lichtstroms der Lampenanordnung 10 sind verschiedene Möglichkeiten denkbar. So kann man den aus den Optiken 26 und 28, allgemein aus einem Lichtaustritt der Lampenanordnung austretenden Lichtstrom als nicht an ein Medium gebundenen Freistrahlungs-Lichtstrom der Nutzung zuführen, beispielsweise in einem Beleuchtungsstrahlengang eines Mikroskops einkoppeln. Eine andere Möglichkeit ist, das austretende Licht in einen Lichtleiter einzukoppeln, um auf diese Weise ein beispielsweise entfernter angeordnetes optisches Gerät, beispielsweise ein Mikroskop, mit Beleuchtungslicht zu versorgen. Je nach Anwendungssituation kann man das aus der Lampenanordnung heraustretende Licht auch noch durch optische Filter oder beispielsweise ein Filterrad führen, um eine Wellenlängenselektion vorzunehmen. Dies ist beispielsweise für fluoreszenzmikroskopische Anwendungen von Interesse.

Ein konkretes Ausführungsbeispiel einer erfindungsgemäßen Lampenanordnung ist in den Fig. 10 und 11 gezeigt. Die Lampenanordnung weist eine äußere Gehäuseschale 14 und eine innere Gehäuseschale 12 auf, wobei die innere Gehäuseschale durch vier einteilig mit der inneren Gehäuseschale 12 ausgeführte Halteschenkel 84 an der äußeren Gehäuseschale 14 vermittels von die äußere Gehäuseschale 14 mit den Halteschenkeln 84 verbindenden Schrauben aufgehängt ist. Die beiden Gehäuseschalen weisen jeweils eine Fassung 110 bzw. 112 für wenigstens ein optisches Element, beispielsweise Sammellinse, auf, die eine optische Achse C definieren. Die Aufhängung vermittels der Halteschenkel 84 und der Verbindungsschrauben liegt gerade in der die optische Achse C enthaltenden Ebene, wie anhand von Fig. 8 erläutert.

Bei der Ausführungsform kann eine Kühlung durch Kühlfluidströme durch den Innenraum 16, der die nicht dargestellte Lampe, insbesondere Lichtbogenlampe enthält, und durch den Zwischenraum 22 erfolgen.

In einer Öffnung 114 der äußeren Gehäuseschale 14 ist ein als Betätigungsglied dienender Schwenkkörper 46 eingesetzt, der dem Schlitten 46 der Beispiele der Fig. 4 bis 7 entspricht. Der Schwenkkörper 46 entspricht insbesondere dem Schlitten 46 gemäß Fig. 7, da er eine Kugelsegment-Ringfläche 84 aufweist, die mit einer Ringkante 82 an einem Kreiszylinderansatz 80 der äußeren Gehäuseschale 14 in Eingriff steht. Der Eingriff zwischen dem Ringzylinderansatz 80 und dem Schwenkkörper 46 kann beispielsweise durch diese gegeneinander vorspannende Federelemente aufrechterhalten werden, wie in Fig. 10 gestrichelt angedeutet. 120 bezeichnet einen hierfür dienenden Befestigungsflansch des Schwenkkörpers 46 und 122 bezeichnet eine den Eingriff herstellende bzw. aufrechterhaltende Federanordnung. Ein Verschwenken des Schwenkkörpers 46 um einen Schwenkpunkt, der durch den Mittelpunkt bzw. Radius der Kugelsegmentringfläche 84 gegeben ist, ist in zwei Winkelfreiheitsgraden möglich und kann beispielsweise vermittels zwei orthogonal auf den Schwenkkörper 46 wirkenden Stellgliedern, beispielsweise Einstellschrauben, erfolgen. Eine entsprechende Einstellschraube ist in Fig. 10 gestrichelt angedeutet und mit 124 bezeichnet.

In den Schwenkkörper 46 ist ein als Schiebeglied ausgeführter Spiegelhalter 50 eingesetzt, der mittels einer Stellschraube in der Z-Richtung relativ zum Schwenkkörper 46 verstellbar ist. Diese Z-Richtung entspricht exakt oder näherungsweise der Richtung der optischen Achse C.

Um alle Justageelemente von einer Seite her bedienen zu können, kann man außen an die äußere Gehäuseschale 14 ein Bediengehäuse 128 aufsetzen (vgl. Fig. 11d), das den Schwenkkörper 46 umschießt und zwei Stellschrauben 130 und 132 aufweist, die über eine Umlenkkugel 134 bzw. 136 auf den Schwenkkörper 46 in zueinander orthogonalen Richtungen wirken und damit die Verschwenkungen in den beiden Winkelfreiheitsgraden dem Schwenkkörper 46 und damit dem vom Spiegelhalter 50 gehaltenen Retroreflektor erteilen. Ist die Lampenanordnung 10 in einem Gehäuse eines übergeordneten Geräts angeordnet, so kann man die Stellschrauben 126, 130 und 132 auch mittels eines flexiblen Betätigungsglieds mit einem jeweiligen, von außen her zugänglichen Bediendrehknopf oder dergleichen verbinden.

## Patentansprüche

1. Lampenanordnung, umfassend ein Lampengehäuse (12, 14) und wenigstens eine im Lampengehäuse angeordnete, vorzugsweise auswechselbare oder/und relativ zu einem Lichtaustritt des Lampengehäuses verstellbare Lampe, insbesondere Bogenlampe (18) oder Entladungslampe,
wobei eine durch den Lichtaustritt gehende und einen Soll-Leuchtbereich der Lampe schneidende optische Achse (C) definiert oder definierbar ist und die Lampe (18) zwischen dem Lichtaustritt und einer in Richtung zum Lichtaustritt reflektierenden Reflektoranordnung (40) angeordnet ist,
**dadurch gekennzeichnet,**
**dass** die Reflektoranordnung von außerhalb dem Lampengehäuse (12, 14) oder wenigstens einer Gehäuseschale (12, 14) des Lampengehäuses auf mechanischem Wege für die Justage des rückreflektierten Photorenstroms relativ zur Lampe (18) verstellbar ist, derart, dass die Reflektor anordnung zumindest näherungsweise in Richtung der optischen Achse verstellbar oder/und bezogen auf einen in einem Inneren des Lampengehäuses bzw. der Gehäuseschale liegenden Schwenkpunkt verschwenkbar oder/und in Seitenrichtung zur optischen Achse verschiebbar ist.

2. Lampenanordnung nach Anspruch 1, **dadurch gekennzeichnet, dass** ein außen auf der Gehäuseschale (14) angeordnetes, mit der Reflektoranordnung (40) zumindest hinsichtlich einer Schwenkbewegung um den Schwenkpunkt bewegungsverkoppeltes Betätigungsglied (46) wenigstens eine Eingriffskante (48) oder Eingriffsfläche (84) aufweist, die im Falle einer Eingriffskante mit einer Gegen-Eingriffsfläche (44) bzw. im Falle einer Eingriffsfläche mit einer Gegen-Eingriffsfläche oder Gegen-Eingriffskante (82) an der Gehäuseschale in formschlüssigem Eingriff steht oder bringbar ist, wobei die Eingriffsfläche oder/und die Gegeneingriffsfläche derart angeordnet und gekrümmt ist, dass eine Verschiebebewegung des Betätigungsglieds (46) relativ zur Gehäuseschale bei bestehendem formschlüssigen Eingriff zumindest in eine Schwenkbewegung der Reflektoranordnung (40) um den Schwenkpunkt umgesetzt wird.

3. Lampenanordnung nach Anspruch 2, **dadurch gekennzeichnet, dass** die Eingriffsfläche (84) oder/und die Gegen-Eingriffsfläche (44) als Ringfläche oder Ringflächensegment ausgeführt ist.

4. Lampenanordnung nach Anspruch 2 oder 3, **dadurch gekennzeichnet, dass** die Eingriffkante (48) oder die Gegen-Eingriffskante (82) als Ringkante oder Ringkantensegment ausgeführt ist.

5. Lampenanordnung nach einem der Ansprüche 2 bis 4, **dadurch gekennzeichnet, dass** die Eingriffskante (48) und die Gegen-Eingriffsfläche (44) oder die Eingriffsfläche (84) und die Gegen-Eingriffskante (82) oder Gegen-Eingriffskante eine Kontaktdichtung bilden oder mit wenigstens einem gesonderten, den Eingriff gewünschtenfalls vermittelten Dichtungselement (62) ausgeführt sind, um einen Innenraum der Gehäuseschale gegen eine Außenumgebung der Gehäuseschale abzudichten oder zumindest abzuschirmen.

6. Lampenanordnung nach einem der Ansprüche 2 bis 5, **dadurch gekennzeichnet, dass** die Eingriffsfläche oder/und die Gegen-Eingriffsfläche von einer Zylinderfläche oder einem Zylinderflächensegment des Lampengehäuses bzw. der Gehäuseschale oder eines daran angebrachten Zwischenglieds gebildet ist, deren/dessen Zylinderachse im Wesentlichen durch den Schwenkpunkt geht, so dass die Reflektoranordnung durch Verschieben des Betätigungsglieds relativ zur Gehäuseschale in einem Winkelfreiheitsgrad verschwenkbar ist.

7. Lampenanordnung nach einem der Ansprüche 2 bis 5, **dadurch gekennzeichnet, dass** die Eingriffsfläche (84) oder/und die Gegen-Eingriffsfläche (44) von einer Kugelfläche oder einem Kugelflächensegment des Lampengehäuses bzw. der Gehäuseschale oder eines daran angebrachten Zwischenglieds gebildet ist, deren/dessen Kugelmittelpunkt mit dem Schwenkpunkt im Wesentlichen zusammenfällt, so dass die Reflektoranordnung durch Verschieben des Betätigungsglieds relativ zur Gehäuseschale in zwei Winkelfreiheitsgraden verschwenkbar ist.

8. Lampenanordnung nach einem der Ansprüche 1 bis 7, **dadurch gekennzeichnet, dass** ein bezogen auf das Lampengehäuse bzw. die Gehäuseschale (12, 14) ortsfester Schwenkpunkt vorgesehen ist.

9. Lampenanordnung nach einem der Ansprüche 1 bis 7, **dadurch gekennzeichnet, dass** der Schwenkpunkt im Inneren des Lampengehäuses bzw. der Gehäuseschale räumlich verstellbar ist.

10. Lampenanordnung nach einem der Ansprüche 1 bis 9, **dadurch gekennzeichnet, dass** das Lampengehäuse mit mehreren ineinander geschachtelten Gehäuseschalen (12, 14) ausgeführt ist, und dass das Betätigungsglied (46) wenigstens eine einer der Gehäuseschalen zugeordnete Eingriffsfläche (84) oder Eingriffskante (48; 48a, 48b) aufweist, die mit einer Gegen-Eingriffsfläche (44; 32 bzw. 12) bzw. Gegen-Eingriffskante (82) an dieser Gehäuseschale (12, 14) in Eingriff steht oder bringbar ist.

11. Lampenanordnung nach Anspruch 10, **dadurch gekennzeichnet, dass** das Betätigungsglied wenigstens eine einer äußeren Gehäuseschale (14) zugeordnete Eingriffsfläche (84) oder Eingriffskante (48; 48a) aufweist, die mit einer Gegen-Eingriffsfläche (44; 32) bzw. Gegen-Eingriffskante (82) an der äußeren Gehäuseschale in Eingriff steht oder bringbar ist.

12. Lampenanordnung nach Anspruch 10 oder 11, **dadurch gekennzeichnet, dass** das Betätigungsglied (46) wenigstens eine einer inneren Gehäuseschale (12) zugeordnete Eingriffsfläche oder Eingriffskante (48b) aufweist, die mit einer Gegen-Eingriffsfläche (70) bzw. Gegen-Eingriffskante an der inneren Gehäuseschale in Eingriff steht oder bringbar ist.

13. Lampenanordnung nach Anspruch 10 oder 11, **dadurch gekennzeichnet, dass** zwischen dem Betätigungsglied oder der Reflektoranordnung (40) einerseits und der inneren Gehäuseschale (12) wenigstens ein Dichtungselement (68) wirksam ist, um einen Innenraum (16) der Gehäuseschale gegen eine Außenumgebung (22) der Gehäuseschale abzudichten oder zumindest abzuschirmen.

14. Lampenanordnung nach einem der Ansprüche 1 bis 13, **dadurch gekennzeichnet, dass** das Lampengehäuse oder/und das Betätigungsglied eine Durchführung für ein Schiebeglied (50) aufweist, welches hinsichtlich einer Verstellung in Richtung einer durch die Durchführung definierten, vorzugsweise mit der optischen Achse (C) im Wesentlichen zusammenfallenden oder in Übereinstimmung bringbaren Bewegungsachse mit der Reflektoranordnung (40) bewegungsverkoppelt ist.

15. Lampenanordnung zumindest nach Anspruch 2 und nach Anspruch 14, **dadurch gekennzeichnet, dass** das Betätigungsglied eine Durchführung für das Schiebeglied (50) aufweist, wobei vorzugsweise in einer Stellung des Betätigungsglieds (46) an der Gehäuseschale die Bewegungsachse mit der optischen Achse (C) im Wesentlichen zusammenfällt oder in Übereinstimmung bringbar ist.

16. Lampenanordnung nach wenigstens einem der vorhergehenden Ansprüche, **dadurch gekennzeichnet, dass** das Lampengehäuse wenigstens eine darin integrierte Optik (26, 28), insbesondere wenigstens eine in eine Gehäuseschale (12 bzw. 14) integrierte Optik (26, 28), aufweist.

17. Lampenanordnung nach einem der vorhergehenden Ansprüche,
**dadurch gekennzeichnet,**
**dass** das Lampengehäuse mit mehreren ineinander geschachtelten Gehäuseschalen (12, 14) ausgeführt ist, um eine mehrstufige Wärmeisolation einer Umgebung oder Gehäuseoberfläche des Lampengehäuses gegenüber einem die Lampe (18) enthaltenden, von den Gehäuseschalen zumindest bereichsweise umgebenen Gehäuseinneren (16) vorzusehen.

18. Lampenanordnung nach Anspruch 17, **dadurch gekennzeichnet, dass** wenigstens ein zwischen zwei Gehäuseschalen ausgebildeter Gehäusezwischenraum (22) vorgesehen ist, der das Gehäuseinnere (16) zumindest bereichsweise umgibt.

19. Lampenanordnung nach Anspruch 18, **dadurch gekennzeichnet, dass** der Gehäusezwischenraum (22) eine Isolationsschicht (24) enthält.

20. Lampenanordnung nach Anspruch 19, **dadurch gekennzeichnet, dass** die Isolationsschicht von einem wärmeisolierenden Material oder von einem Unterdruck- oder Vakuumbereich gebildet ist.

21. Lampenanordnung nach einem der Ansprüche 17 bis 20, **dadurch gekennzeichnet, dass** durch das Gehäuseinnere (16) oder/und durch den Gehäusezwischenraum (22) ein Kühlfluidstrom, insbesondere Kühlluftstrom, führbar ist.

22. Lampenanordnung nach Anspruch 21, **dadurch gekennzeichnet, dass** ein durch das Gehäuseinnere (16) führbarer erster Kühlfluidstrom gegenüber einem durch den Gehäusezwischenraum (22) führbaren zweiten oder weiteren Kühlfluidstrom derart eingestellt oder einstellbar ist, dass im Hinblick auf Soll-Betriebsbedingungen für die Lampe (18) der erste Kühlfluidstrom einen geringeren Temperaturgradient zwischen der Lampe (18) und der das Gehäuseinnere begrenzenden Gehäuseschale (12) vorsieht als ein von dem zweiten Kühlfluidstrom vorgesehener Temperaturgradient zwischen den beiden den Gehäusezwischenraum (22) begrenzenden Gehäuseschalen (12, 14).

23. Lampenanordnung nach Anspruch 22, **dadurch gekennzeichnet, dass** ein Zuführ-Kühlfluidstrom auf den ersten und den zweiten Kühlfluidstrom aufteilbar oder/und dass der erste und der zweite Kühlfluidstrom zu einem Abführ-Kühlfluidstrom zusammenführbar sind.

24. Lampenanordnung nach einem der Ansprüche 21 bis 23, **dadurch gekennzeichnet, dass** im wesentlichen staubfreie Luft als Kühlfluidstrom, insbesondere erster bzw. zweiter Kühlfluidstrom bzw. Zuführ-Kühlfluidstrom, zuführbar ist.

25. Lampenanordnung nach einem der Ansprüche 17 bis 24, **dadurch gekennzeichnet, dass** das Lampengehäuse (12, 14) in einem im Wesentlichen staubfreien Innenraum (30) einer Gehäuseanordnung (100) eines optischen Geräts angeordnet ist, in den die Lampenanordnung (10) im Betrieb ihr Beleuchtungslicht durch den Lichtaustritt abgibt.

26. Lampenanordnung nach einem der Ansprüche 17 bis 25, **dadurch gekennzeichnet, dass** eine durch den Lichtaustritt gehende und einen Soll-Leuchtbereich der Lampe schneidende optische Achse (C) definiert oder definierbar ist, und dass die Gehäuseschalen jeweils in oder in enger Nachbarschaft zu einer die optische Achse (C) enthaltenden Ebene relativ zu einer Basis des Lampengehäuses abgestützt oder gehalten sind.

27. Lampenanordnung nach einem der Vorhergehenden Ansprüche,
umfassend ferner wenigstens eine im oder am Lampengehäuse vermittels wenigstens eines Halteelements (12, 14) gehaltene, im Betrieb den Beleuchtungslichtfluss durch den Lichtaustritt beeinflussende optische Komponente (26, 28);
wobei eine durch den Lichtaustritt gehende und einen Soll-Leuchtbereich der Lampe schneidende optische Achse (C) definiert oder definierbar ist,
**dadurch gekennzeichnet,**
**dass** wenigstens ein Halteelement (12, 14), welches wenigstens eine den Beleuchtungslichtfluss durch den Lichtaustritt beeinflussende optische Komponente (26 bzw. 28) hält, in oder in enger Nachbarschaft zu einer die optische Achse (C) enthaltenden Ebene relativ zu einer Basis des Lampengehäuses abgestützt oder gehalten ist, derart, dass eine Änderung der Positionierung der optischen Komponente relativ zur optischen Achse in Folge einer thermischen Expansion oder Kontraktion des Halteelements vermieden oder minimiert wird.

28. Lampenanordnung nach Anspruch 27, **dadurch gekennzeichnet, dass** wenigstens ein Halteelement (12, 14), welches wenigstens eine den Lichtaustritt bildende optische Komponente (26 bzw. 28) hält, in oder in enger Nachbarschaft zur die optische Achse (C) enthaltenden Ebene abgestützt oder gehalten ist.

29. Lampenanordnung nach Anspruch 27 oder 28, **dadurch gekennzeichnet, dass** wenigstens ein Halteelement, welches wenigstens eine zwischen dem Lichtaustritt und der Lampe angeordnete optische Komponente, durch die das Beleuchtungslicht fällt, in oder in enger Nachbarschaft zur die optische Achse enthaltenden Ebene abgestützt oder gehalten ist.

30. Lampenanordnung nach einem der Ansprüche 27 bis 29, **dadurch gekennzeichnet, dass** sich das betreffende Halteelement (12 bzw. 14) von der die optischen Achse (C) enthaltenden Ebene ausgehend in zur Ebene zueinander orthogonale, zueinander entgegengesetzte Richtungen erstreckt.

31. Lampenanordnung nach Anspruch 30, **dadurch gekennzeichnet, dass** das Halteelement (12 bzw. 14) an auf Höhe der Ebene liegenden ersten Abschnitten oder/und an in zur Ebene orthogonalen Richtung voneinander beabstandeten, auf verschiedenen Seiten der Ebene liegenden zweiten Abschnitten direkt oder indirekt an der optischen Komponente (26 bzw. 28) angreift.

32. Lampenanordnung nach Anspruch 31, **dadurch gekennzeichnet, dass** die ersten Abschnitte auf verschiedenen Seiten einer zur Ebene orthogonalen, ebenfalls .die optische Achse (C) enthaltenden weiteren Ebene liegen.

33. Lampenanordnung nach Anspruch 31 oder 32, **dadurch gekennzeichnet, dass** die zweiten Abschnitte jeweils etwa gleichen Abstand von der Ebene aufweisen oder/und dass die ersten Abschnitte jeweils etwa gleichen Abstand von der weiteren Ebene aufweisen.

34. Lampenanordnung nach einem der Ansprüche 27 bis 33, **dadurch gekennzeichnet, dass** das Halteelement oder wenigstens ein Halteelement von einer Gehäuseschale (12 bzw. 14) des Lampengehäuses gebildet ist.

35. Lampenanordnung nach Anspruch 34, **dadurch gekennzeichnet, dass** das Lampengehäuse mehrere Gehäuseschalen (12, 14) aufweist, die jeweils in oder in enger Nachbarschaft zu einer die optische Achse (C) enthaltenden Ebene relativ zu einer Basis des Lampengehäuses abgestützt oder gehalten sind.

## Claims

1. A lamp assembly, comprising a lamp housing (12,14) and at least one lamp, in particular an arc lamp (18) or gas discharge lamp, which is arranged in a lamp housing and which preferably can be replaced and/or is adjustable relative to a light outlet of the lamp housing,
wherein an optical axis (C) passing through the light outlet and intersecting a desired lighting zone of the lamp is defined or can be defined, and the lamp (C) is disposed between the light outlet and a reflector assembly (40) reflecting in the direction of the light outlet,
**characterised in that** the reflector assembly is adjustable from outside the lamp housing (12,14) or at least one housing shell (12,14) of the lamp housing by mechanical means for the adjustment of the retroreflective photon flux relative to the lamp (18), in such a way that the reflector assembly is adjustable at least approximately in the direction of the optical axis, and/or is pivotable in relation to a pivot point situated in an interior of the lamp housing or the housing shell, and/or is displaceable in a lateral direction relative to the optical axis.

2. A lamp assembly according to Claim 1, **characterised in that** an actuating member (46), which is arranged externally on the housing shell (14) and which is coupled for movement with the reflector assembly (40) at least with respect to a pivoting movement about the pivot point, has at least one engagement edge (48) or engagement surface (84) which, in the case of an engagement edge with a counter engagement surface (44) or in the case of the engagement surface with a counter engagement surface or counter engagement edge is or can be brought into form-locking engagement on the housing shell, wherein the engagement surface and/or the counter engagement surface is so arranged and curved that a sliding movement of the actuating member (46) relative to the housing shell is converted, with continuing form-locking engagement, at least into a pivoting movement of the reflector assembly (40) about the pivot point.

3. A lamp assembly according to Claim 2, **characterised in that** the engagement surface (84) and/or the counter engagement surface (44) is in the form of an annular surface or annular surface segment.

4. A lamp assembly according to Claim 2 or 3, **characterised in that** the engagement edge (48) or the counter engagement edge (82) is in the form of an annular edge or annular edge segment.

5. A lamp assembly according to any one of Claims 2 to 4,
**characterised in that** the engagement edge (48) and the counter engagement surface (44) or the engagement surface (84) and the counter engagement edge (82) or counter engagement edge form a contact seal or are formed with at least one separate sealing element (62) optionally facilitating the engagement so as to seal or at least shield an inner chamber of the housing shell from an outer environment of the housing shell.

6. A lamp assembly according to any one of Claims 2 to 5,
**characterised in that** the engagement surface and/or the counter engagement surface is formed by a cylindrical surface or a cylindrical surface segment of the lamp housing and/or of the housing shell or of an intermediate member mounted thereon, the cylinder axis of which essentially passes through the pivot point so that the reflector assembly can be pivoted, in one angular degree of freedom, by displacement of the actuating member relative to the housing shell.

7. A lamp assembly according to any one of Claims 2 to 5,
**characterised in that** the engagement surface (84) and/or the counter engagement surface (44) is formed by a spherical surface or a spherical surface segment of the lamp housing and/or of the housing shell or of an intermediate member mounted thereon, the sphere centre point of which substantially coincides with the pivot point so that the reflector assembly can be pivoted, in two angular degrees of freedom, by displacement of the actuating member relative to the housing shell.

8. A lamp assembly according to any one of Claims 1 to 7,
**characterised in that** a pivot point is provided which is stationary relative to the lamp housing or the housing shell (12, 14).

9. A lamp assembly according to any one of Claims 1 to 7,
**characterised in that** the pivot point is spatially adjustable in the interior of the lamp housing or the housing shell.

10. A lamp assembly according to any one of Claims 1 to 9,
**characterised in that** the lamp housing is designed with a plurality housing shells (12,14) nested in one another, and **in that** the actuating member (46) has at least one engagement surface (84) or engagement edge (48;48a,48b) which is associated with the housing shells and which is in engagement with or can be brought into engagement with a respective counter engagement surface (44;32 or 12) and counter engagement edge (82) on this housing shell (12,14).

11. A lamp assembly according to Claim 10, **characterised in that** the actuating member has at least one engagement surface (84) or engagement edge (48;48a) which is associated with an outer housing shell (14) and which is in engagement with or can be brought into engagement with a respective counter engagement surface (44;12) and counter engagement edge (82) on the outer housing shell.

12. A lamp assembly according to Claim 10 or 11, **characterised in that** the actuating member (46) has at least one engagement surface or engagement edge (48b) which is associated with an inner housing shell (12) and which is in engagement with or can be brought into engagement with a respective counter engagement surface (70) or counter engagement edge on the inner housing shell.

13. A lamp assembly according to Claim 10 or 11, **characterised in that** at least one sealing element (68) is operative between the actuating member or the reflector assembly (40), on the one hand, and the inner housing shell (12) so as to seal or at least shield an inner chamber (16) of the housing shell from an outer environment (22) of the housing shell.

14. A lamp assembly according to any one of Claims 1 to 13,
**characterised in that** the lamp housing and/or the actuating member has a bushing for a sliding member (50) which is coupled for movement with the reflector assembly (40) with respect to an adjustment in the direction of an axis of movement which is defined by the bushing, which preferably substantially coincides with the optical axis (C) or can be brought into correspondence therewith.

15. A lamp assembly at least according to Claim 2 and according to Claim 14, **characterised in that** the actuating member has a bushing for the sliding member (50), wherein preferably in one position of the actuating member (46) on the housing shell the axis of movement substantially coincides with or can be brought into correspondence with the optical axis (C).

16. A lamp assembly according to at least one of the preceding Claims, **characterised in that** the lamp housing has at least one lens system (26,28) integrated therein, in particular at least one lens system (26,28) integrated into a housing shell (12 and 14 respectively).

17. A lamp assembly according to any one of the preceding Claims, **characterised in that** the lamp housing is formed with a plurality of housing shells (12,14) nested in one another so as to provide multistage thermal insulation of an environment or housing surface of the lamp housing with respect to a housing interior (16) containing the lamp (18) and surrounded at least in zones by the housing shells.

18. A lamp assembly according to Claim 17, **characterised in that** at least one housing clearance (22) formed between two housing shells is provided, which surrounds the housing interior (16) at least in zones.

19. A lamp assembly according to Claim 18, **characterised in that** the housing clearance (22) contains an insulating layer (24).

20. A lamp assembly according to Claim 19, **characterised in that** the insulating layer is formed by a thermal insulation material or by a low-pressure zone or vacuum zone.

21. A lamp assembly according to any one of Claims 17 to 20,
**characterised in that** a cooling fluid flow, in particular a cooling air flow, can be directed through the housing interior (16) and/or through the housing clearance (22).

22. A lamp assembly according to Claim 21, **characterised in that** a first cooling fluid flow, which can be directed through the housing interior (16), is so adjusted or can be adjusted in relation to a second or further cooling fluid flow, which can be directed through the housing clearance (22), that in respect of desired operating conditions for the lamp (18) the first cooling fluid flow provides a smaller temperature gradient between the lamp (18) and the housing shell (12) delimiting the housing interior than a temperature gradient provided by the second cooling fluid flow between the two housing shells (12,14) delimiting the housing clearance (22).

23. A lamp assembly according to Claim 22, **characterised in that** an inlet cooling fluid flow can be allocated to the first and second cooling fluid flow, and/or **in that** the first and second cooling fluid flow can be brought together to form an outlet cooling fluid flow.

24. A lamp assembly according to any one of Claims 21 to 23,
**characterised in that** substantially dust-free air can be supplied as the cooling fluid flow, in particular first and second cooling fluid flow and inlet cooling fluid flow.

25. A lamp assembly according to any one of Claims 17 to 24,
**characterised in that** the lamp housing (12,14) is arranged in a substantially dust-free inner chamber (30) of a housing assembly (100) of an optical instrument, in which during operation the lamp assembly (10) emits its illuminating light through the light outlet.

26. A lamp assembly according to any one of Claims 17 to 25,
**characterised in that** an optical axis (C) is or can be defined passing through the light outlet and intersecting a desired illumination zone of the lamp, and **in that** the housing shells are each supported or retained relative to a base of the lamp housing in the vicinity of or in close proximity to a plane containing the optical axis (C).

27. A lamp assembly according to any one of the preceding Claims, further comprising at least one optical component (26,28) which is retained in or on the lamp housing by means of at least one retaining element (12,14) and which during operation influences the illuminating light flux through the light outlet,
wherein an optical axis (C) passing through the light outlet and intersecting a desired lighting zone of the lamp is defined or can be defined,
**characterised in that** at least one retaining element (12,14), which retains an optical component (26 and 28 respectively) influencing the illuminating light flux through the light outlet, is supported or retained relative to a base of the lamp housing in the vicinity of or in close proximity to a plane containing the optical axis (C) so as to obviate or minimise any variation in the positioning of the optical component relative to the optical axis as a result of thermal expansion or contraction of the retaining element.

28. A lamp assembly according to Claim 27, **characterised in that** at least one retaining element (12,14), which retains at least one optical component (26 and 28 respectively) forming the light outlet, is supported or retained in the vicinity of or in close proximity to the plane containing the optical axis (C).

29. A lamp assembly according to Claim 27 or 28, **characterised in that** at least one retaining element, which retains [sic] at least one optical component which is arranged between the light outlet and the lamp and through which the illuminating light passes, is supported or retained in the vicinity of or in close proximity to the plane containing the optical axis.

30. A lamp assembly according to any one of Claims 27 to 29,
**characterised in that** the respective retaining element (12 and 14) extends starting from the plane containing the optical axis (C) in mutually opposed directions orthogonal to the plane.

31. A lamp assembly according to Claim 30, **characterised in that** the retaining element (12 and 14) engages directly or indirectly on the respective optical component (26 and 28) at first portions situated at the level of the plane and/or at second portions spaced apart in a direction orthogonal to the plane and situated on different sides of the plane.

32. A lamp assembly according to Claim 31, **characterised in that** the first portions are situated on different sides of a further plane which is orthogonal to the plane and which also contains the optical axis (C).

33. A lamp assembly according to Claim 31 or 32, **characterised in that** the second portions each have approximately the same distance from the plane, and/or **in that** the first portions each have approximately the same distance from the further plane.

34. A lamp assembly according to any one of Claim 27 to 33,
**characterised in that** the retaining element or at least one retaining element is formed by a housing shell (12 or 14) of the lamp housing.

35. A lamp assembly according to Claim 34, **characterised in that** the lamp housing has a plurality of housing shells (12,14) which are each supported or retained relative to a base of the lamp housing in the vicinity of or in close proximity to a plane containing the optical axis (C).

## Revendications

1. Ensemble de lampe, comprenant un boîtier de lampe (12, 14) et au moins une lampe disposée dans un boîtier de lampe, de préférence interchangeable et/ ou réglable par rapport à une sortie de lumière du boîtier de lampe, en particulier une lampe à arc (18) ou une lampe à décharge,
un axe optique (C) passant à travers la sortie de lumière et coupant une zone lumineuse déterminée, étant défini ou pouvant être défini, la lampe (18) pouvant être disposée entre la sortie de lumière et un ensemble réflecteur (40) réfléchissant vers la sortie de la lumière,
**caractérisé en ce que**
l'ensemble réflecteur est réglable par l'intermédiaire d'un moyen mécanique depuis l'extérieur du boîtier de lampe (12, 14) ou au moins d'une coque de boîtier (12, 14) du boîtier de lampe en vue de l'alignement du flux de photons non réfléchi par rapport à la lampe (18), de telle manière que l'ensemble réflecteur peut être réglé au moins de manière proximale dans la direction de l'axe optique et/ou peut être pivoté par rapport à un point de pivotement se trouvant dans un intérieur du boîtier de lampe ou de la coque de boîtier et/ou peut être décalé dans une direction latérale à l'axe optique.

2. Ensemble de lampe selon la revendication 1, **caractérisé en ce qu'**un organe actionneur (46) disposé à l'extérieur de la coque de boîtier (14), couplé en mouvement avec l'ensemble réflecteur (40) autour d'un point de pivotement au moins en relation avec un mouvement de pivotement comprend au moins une arête de prise (48) ou une surface de prise (84), qui est en prise ou peut être amenée en prise circonférentielle sur la coque de boîtier en présence d'une arête de prise avec une surface de prise réciproque (44) ou en présence d'une surface de prise avec une surface de prise réciproque ou une arête de prise réciproque (82), où la surface de prise et/ou la surface de prise réciproque est disposée et courbée de telle manière qu'un mouvement de décalage de l'organe actionneur (46) par rapport à la coque de boîtier en présence d'un prise circonférentielle est transformé en au moins un mouvement de pivotement de l'ensemble réflecteur (40) autour du point de pivotement.

3. Ensemble de lampe selon la revendication 2, **caractérisé en ce que** la surface de prise (84) ou/et la surface de prise réciproque (44) est réalisée sous forme de surface annulaire ou de segment de surface annulaire.

4. Ensemble de lampe selon la revendication 2 ou 3, **caractérisé en ce que** l'arête de prise (48) ou l'arête de prise réciproque (82) est réalisée sous forme d'arête annulaire ou segment d'arête annulaire.

5. Ensemble de lampe selon l'une quelconque des revendications 2 à 4, **caractérisé en ce que** l'arête de prise (48) et la surface de prise réciproque (44) ou la surface de prise (84) et l'arête de prise réciproque (82) ou l'arête de prise réciproque forment une étanchéité de contact ou sont réalisées au moins avec un élément d'étanchéité (62) séparé, facilitant si voulu la mise en prise afin de conférer une étanchéité ou au moins une protection à un espace interne de la coque de boîtier contre un environnement extérieur de la coque de boîtier.

6. Ensemble de lampe selon l'une quelconque des revendications 2 à 5, **caractérisé en ce que** la surface de prise ou/et la surface de prise réciproque est formée par une surface cylindrique ou un segment de surface cylindrique du boîtier de lampe ou de la coque de lampe ou d'un organe intermédiaire qui y est rapporté, dont l'axe cylindrique passe essentiellement par le point de pivotement, de telle sorte que l'ensemble réflecteur peut être pivoté dans un rayon angulaire libre du fait du décalage de l'organe actionneur par rapport à la coque de boîtier.

7. Ensemble de lampe selon l'une quelconque des revendications 2 à 5, **caractérisé en ce que** la surface de prise (84) ou/et la surface de prise réciproque (44) est formée par une surface sphérique ou un segment de surface sphérique du boîtier de lampe ou de la coque de lampe ou d'un organe intermédiaire qui y est rapporté, dont le point central de sphère coïncide essentiellement avec le point de pivotement, de telle sorte que l'ensemble réflecteur peut être pivoté dans deux rayons angulaires libres du fait du décalage de l'organe actionneur par rapport à la coque de boîtier.

8. Ensemble de lampe selon l'une quelconque des revendications 1 à 7, **caractérisé en ce qu'**il est fourni un point de pivotement stationnaire rapporté au boîtier de lampe ou à la coque de boîtier (12, 14).

9. Ensemble de lampe selon l'une quelconque des revendications 1 à 7, **caractérisé en ce que** le point de pivotement peut être réglé dans l'intérieur du boîtier de lampe ou de la coque de boîtier.

10. Ensemble de lampe selon l'une quelconque des revendications 1 à 9, **caractérisé en ce que** le boîtier de lampe est réalisé avec plusieurs coques de boîtier emboîtées les unes dans les autres (12, 14) et que l'organe actionneur (46) comporte au moins une surface de prise (84) ou une arête de prise (48 ; 48a, 48b) associée aux coques de boîtier, qui est en prise ou peut être amenée en prise avec une surface de prise réciproque (44 ; 32 ou 12) ou une arête de prise réciproque (82) sur cette coque de boîtier (12, 14).

11. Ensemble de lampe selon la revendication 10, **caractérisé en ce que** l'organe actionneur comporte au moins une surface de prise (84) ou une arête de prise (48 ; 48a) associée à une coque de boîtier extérieure (14), laquelle surface ou arête de prise est en prise ou peut être amenée en prise avec une surface de prise réciproque (44 ; 32) ou une arête de prise réciproque (82) sur cette coque de boîtier extérieure.

12. Ensemble de lampe selon la revendication 10 ou 11, **caractérisé en ce que** l'organe actionneur (46) comporte au moins une surface de prise ou une arête de prise (48b) associée à une coque de boîtier (12) intérieure, laquelle surface ou arête de prise est en prise ou peut être amenée en prise avec une surface de prise réciproque (70) ou une arête de prise réciproque sur la coque de boîtier intérieure.

13. Ensemble de lampe selon la revendication 10 ou 11, **caractérisé en ce qu'**au moins un élément d'étanchéité (68) exerce son action entre l'organe actionneur ou l'ensemble réflecteur (40), d'une part, et l'intérieur de la coque de boîtier (12), d'autre part, afin de conférer une étanchéité ou au moins une protection à un espace interne (16) de la coque de boîtier vis-à-vis d'un environnement extérieur (22) de la coque de boîtier.

14. Ensemble de lampe selon l'une quelconque des revendications 1 à 13, **caractérisé en ce que** le boîtier de lampe ou/et l'organe actionneur comporte un passage de guidage pour un organe curseur (50), qui est couplé en mouvement avec l'ensemble réflecteur (40) en relation avec un réglage dans la direction d'un axe de déplacement défini par le passage de guidage, de préférence coïncidant essentiellement avec l'axe optique (C) ou pouvant être ajusté de manière correspondante.

15. Ensemble de lampe au moins selon la revendication 2 et selon la revendication 14, **caractérisé en ce que** l'organe actionneur comporte un passage de guidage pour l'organe curseur (50), où l'axe de déplacement de préférence dans un réglage de l'organe actionneur (46) sur la coque de boîtier coïncide essentiellement avec l'axe optique (C) ou peut être ajusté de manière correspondante.

16. Ensemble de lampe selon au moins l'une quelconque des revendications précédentes, **caractérisé en ce que** le boîtier de lampe comporte au moins une optique intégrée (26, 28), en particulier au moins une optique intégrée (26, 28) dans une coque de boîtier (12 ou 14).

17. Ensemble de lampe selon l'une quelconque des revendications précédentes, **caractérisé en ce que** le boîtier de lampe est réalisé avec plusieurs coques de boîtier emboîtées les unes dans les autres (12, 14), afin de fournir une isolation thermique à plusieurs degrés d'un environnement ou d'une surface de boîtier du boîtier de lampe vis-à-vis d'un intérieur de boîtier (16) contenant la lampe (18), entouré au moins par zones par les coques de boîtier.

18. Ensemble de lampe selon la revendication 17, **caractérisé en ce qu'**il est fourni au moins un espace intermédiaire de boîtier (22) formé entre deux coques de boîtier, lequel espace intermédiaire entoure au moins par zones l'intérieur de boîtier (16).

19. Ensemble de lampe selon la revendication 18, **caractérisé en ce que** l'espace intermédiaire de boîtier (22) contient une couche d'isolation (24).

20. Ensemble de lampe selon la revendication 19, **caractérisé en ce que** la couche d'isolation est formée en un matériau isolant thermiquement ou par une zone de vide partiel ou total.

21. Ensemble de lampe selon l'une quelconque des revendications 17 à 20, **caractérisé en ce qu'**un flux de fluide de refroidissement, en particulier un flux d'air refroidi peut être amené pour circuler dans l'intérieur du boîtier (16) ou/et dans l'espace intermédiaire de boîtier (22).

22. Ensemble de lampe selon la revendication 21, **caractérisé en ce qu'**un premier flux de fluide de refroidissement pouvant être amené dans l'intérieur du boîtier (16) est régulé ou peut être régulé vis-à-vis d'un deuxième ou autre flux de fluide de refroidissement pouvant être amené dans l'espace intermédiaire de boîtier (22) de telle manière que le premier flux de fluide de refroidissement fournit au regard des conditions de fonctionnement déterminées pour la lampe (18) un gradient thermique entre la lampe (18) et la coque de boîtier (12) limitant l'intérieur de boîtier qui est plus faible qu'un gradient thermique fourni par le deuxième flux de fluide de refroidissement entre les deux coques de boîtier (12, 14) limitant l'espace intermédiaire du boîtier (22).

23. Ensemble de lampe selon la revendication 22, **caractérisé en ce qu'**un flux de fluide de refroidissement en introduction peut être réparti entre les premier et deuxième flux de fluide de refroidissement ou/et **en ce que** les premier et deuxième flux de fluide de refroidissement peuvent être réunis pour former un flux de fluide de refroidissement en évacuation.

24. Ensemble de lampe selon l'une quelconque des revendications 21 à 23, **caractérisé en ce qu'**en tant que flux de fluide de refroidissement, de l'air essentiellement exempt de poussières, en particulier le premier ou le deuxième flux de fluide de refroidissement ou le flux de fluide de refroidissement en introduction peut être amené.

25. Ensemble de lampe selon l'une quelconque des revendications 17 à 24, **caractérisé en ce que** le boîtier de lampe (12, 14) est disposé dans un espace interne essentiellement exempt de poussières (30) d'un ensemble de boîtier (100) d'un appareil optique, dans lequel l'ensemble de lampe (10) délivre en fonctionnement son éclairage à travers la sortie de lumière.

26. Ensemble de lampe selon l'une quelconque des revendications 17 à 25, **caractérisé en ce qu'**un axe optique passant à travers la sortie de lumière et croisant une zone lumineuse prescrite de la lampe (C) est défini ou peut être défini et **en ce que** les coques de boîtier sont respectivement soutenues ou maintenues dans un plan, contenant l'axe optique (C), dans le voisinage ou au voisinage proche d'une base du boîtier de lampe.

27. Ensemble de lampe selon l'une quelconque des revendications précédentes,
comprenant en outre au moins un composant optique, (26, 28) maintenu dans le boîtier de lampe ou maintenu au moyen d'au moins un élément de retenue (12, 14) contre le boîtier de lampe, ayant une influence sur le fonctionnement de l'éclairage à travers la sortie de lumière,
un axe optique (C) passant à travers une sortie de lumière et croisant une zone lumineuse prescrite étant défini ou pouvant être défini,
**caractérisé en ce que**
au moins un élément de retenue (12, 14), qui maintient au moins un composant optique (26 ou 28) influençant le flux d'éclairage à travers la sortie de lumière, est soutenu ou maintenu dans un plan contenant l'axe optique (C) dans le voisinage ou au voisinage proximal par rapport à une base du boîtier de lampe de telle manière qu'une modification du positionnement des composants optiques par rapport à l'axe optique consécutivement à une expansion thermique ou à une contraction thermique de l'élément de retenue peut être évitée ou minimisée.

28. Ensemble de lampe selon la revendication 27, **caractérisé en ce qu'**au moins un élément de retenue (12, 14), qui maintient au moins un des composants optiques (26 ou 28) formant une sortie de lumière, est soutenu ou maintenu dans le voisinage ou au voisinage proche du plan contenant l'axe optique (C).

29. Ensemble de lampe selon la revendication 27 ou 28, **caractérisé en ce qu'**au moins un élément de retenue, qui maintient au moins un composant optique disposé entre la sortie de lumière et la lampe, par lequel l'éclairage est émis, est soutenu ou maintenu dans le voisinage ou au voisinage proche du plan contenant l'axe optique.

30. Ensemble de lampe selon l'une quelconque des revendications 27 à 29, **caractérisé en ce que** l'élément de retenue en question (12 ou. 14) s'étend à partir du plan contenant l'axe optique (C) vers des directions opposées les unes aux autres, orthogonales les unes aux autres par rapport au plan.

31. Ensemble de lampe selon la revendication 30, **caractérisé en ce que** l'élément de retenue (12 ou 14) vient en prise de façon directe ou indirecte contre les composants optiques (26 ou 28) sur des premières sections se situant en haut du plan ou/et sur des secondes sections distantes les unes des autres dans la direction orthogonale par rapport au plan, se trouvant sur différents côtés du plan.

32. Ensemble de lampe selon la revendication 31, **caractérisé en ce que** les premières sections se trouvent sur différents côtés d'un autre plan contenant également l'axe optique (C), orthogonal au plan.

33. Ensemble de lampe selon la revendication 31 ou la revendication 32, **caractérisé en ce que** les premières sections comportent une distance environ égale par rapport au plan ou/et que les premières sections comportent une distance environ égale par rapport au plan plus éloigné.

34. Ensemble de lampe selon l'une quelconque des revendications 27 à 33, **caractérisé en ce que** l'élément de retenue ou au moins un élément de retenue est formé d'une coque de boîtier (12 ou 14) du boîtier de la lampe.

35. Ensemble de lampe selon la revendication 34, **caractérisé en ce que** le boîtier de lampe comporte plusieurs coques de boîtier (12, 14), qui s'appuient ou sont retenues dans le voisinage ou au voisinage étroit relativement à un plan contenant l'axe optique (C) par rapport à une base du boîtier de lampe.
